# EUROPÄISCHE PATENTSCHRIFT

(11) **EP 1 165 218 B1**
(45) Veröffentlichungstag und Bekanntmachung des Hinweises auf die Patenterteilung: **21.05.2003**
(21) Anmeldenummer: 00902646.9
(22) Anmeldetag: 07.02.2000
(51) Int. Cl.: B01F 5/04

(54) **VORRICHTUNG ZUM MISCHEN UND REAGIEREN MEHRPHASIGER GASFÖRMIGER UND FLÜSSIGER GEMISCHE UND VERWENDUNG DIESER VORRICHTUNG**
DEVICE FOR MIXING AND REACTING MULTIPHASE GASEOUS AND LIQUID MIXTURES AND USE OF THIS DEVICE
DISPOSITIF PERMETTANT DE MELANGER ET DE FAIRE REAGIR DES MELANGES GAZEUX OU LIQUIDES A PLUSIEURS PHASES ET SON UTILISATION

(30) Priorität: 11.02.1999 DE 19905572
(43) Veröffentlichungstag der Anmeldung: 02.01.2002
(73) Patentinhaber: Bayer Aktiengesellschaft, 51368 Leverkusen (DE)
(72) Erfinder: BREUER, Werner, D-47799 Krefeld (DE); HEYDENREICH, Frieder, D-40593 Düsseldorf (DE); JEROMIN, Günther, D-47802 Krefeld (DE); JUDAT, Helmut, D-40764 Langenfeld (DE)
(86) Internationale Anmeldenummer: EP0000788
(87) Internationale Veröffentlichungsnummer: WO00047314

(56) Entgegenhaltungen:
- DE-A- 2 805 576
- US-A- 3 193 257
- US-A- 3 219 483
- US-A- 3 409 274
- DATABASE WPI Section Ch, Week 199105 Derwent Publications Ltd., London, GB; Class J02, AN 1991-036611 XP002136703 & WO 91 00139 A (TRANSSONIK SCI PROD), 10. Januar 1991 (1991-01-10)

## Beschreibung

Die Erfindung betrifft eine Vorrichtung zum Mischen und Reagieren mehrphasiger gasförmiger und flüssiger Gemische, wobei homogen nicht mischbare flüssige homogene Lösungen mit homogenen Lösungen, in denen mehrere feste oder flüssige Stoffe bzw. mehrere Gase gelöst sind in intensiven Kontakt miteinander gebracht werden, sowie eine Verwendung dieser Vorrichtung und mit Hilfe der Vorrichtung hergestelltes Diphenylcarbonat und Polycarbonat.

Es ist bekannt, miteinander unlösliche homogene Lösungen zu vermischen, um die Reaktion der einzelnen Stoffe miteinander in den Lösungen zu beschleunigen. Dieses Mischen erfolgt durch Rühren, mechanisches Mischen oder dergleichen., wie dies beispielsweise in der EP 0 228 670 A2 beschrieben ist, wo ein Verfahren zur Herstellung von Diarylcarbonaten beansprucht wird.

Nachteilig beim Einsatz von Rührern oder anderen mechanischen Mischern ist das Einbringen von Wellenlagern in den Rührkessel bzw. Reaktor sowie die Wellendurchführung aus dem Rührkessel bzw. Reaktor, einerseits im Hinblick auf die Abdichtung und andererseits bezüglich der Reinigung der bekannten Mischer. Daher ist die konstruktive Ausführung der Wellenlager als Wellendurchführung bei großen Rührkesseln sehr aufwendig und mit einem großen Kostenaufwand verbunden.

Darüber hinaus lassen sich die bekannten Rührkessel bzw. Mischer nicht beliebig vergrößern, da häufig beim Mischen auch eine chemische Reaktion erfolgt, so daß beim Mischvorgang im Reaktor Misch- und/oder Reaktionsenthalpie frei wird bzw. benötigt wird. Zum Abführen der Enthalpie nach außen bzw. zu ihrer Zuführung in den Reaktorinnenraum sind bei sehr großen Mischern zusätzliche Wärmeaustauscher notwendig, da das Verhältnis von Wärmeaustauschfläche zum Reaktorvolumen mit wachsendem Rührkesselradius immer kleiner wird. In diesen Fällen muß das Rührkesselvolumen durch Erweiterung der Rührkesselanzahl verringert oder der Wärmetransport durch Anbringen zusätzlicher Wärmeaustauscher im Nebenstrom intensiviert werden.

Der Erfindung liegt daher die Aufgabe zugrunde, die bekannte und zuvor näher beschriebene Vorrichtung zum Mischen und Reagieren mehrphasiger gasförmiger und flüssiger Gemische so zu verbessern, daß bei geringem konstruktiven Aufwand ein klein bauender Mischer bereitgestellt wird, der ohne Wellenlager und Wellendurchführungen auskommt, um die zuvor geschilderten Nachteile zu vermeiden. Des weiteren soll die Qualität des Gemisches verbessert werden.

Gelöst wird diese Aufgabe durch einen Düsenmischer gemäß den Merkmalen des Anspruchs 1.

Es hat sich überraschend gezeigt, daß mit der erfindungsgemäßen Vorrichtung mehrere getrennte homogene Stoffströme, die miteinander zu einer homogenen Lösung nicht lösbar sind, innig miteinander vermischt werden können. Dabei werden hohe Mischgrade erzielt, wodurch anschließend eine schnelle Reaktion der Reaktanden ermöglicht wird. Des weiteren läßt mit der erfindungsgemäßen Bauart sich auf konstruktiv einfache Weise ein klein bauender Mischer realisieren.

Die Lehre der Erfindung sieht vor, daß der Übergang zwischen dem zylindrischen Raum und der verjüngten zylindrischen Kammer scharfe Kanten aufweist. Der erste Flüssigkeitsstrom tritt in den Düsenmischer über die zylindrische Kammer in Richtung des konischen Raums, der zweite Strom senkrecht in die mittlere zylindrische Kammer des Düsenmischers. Der senkrechte Eintritt der zweiten Lösung in den Düsenmischer erfolgt dabei über mehrere Öffnungen, die nach einer weiteren Lehre der Erfindung in der Innenwand der Kammer gleichmäßig über den Umfang verteilt auf einer Linie angeordnet sind. Bevorzugt verlaufen die Öffnungen senkrecht oder unter einem beliebigen flachen Winkel zur Längsachse der Kammer. Die Mischintensität und die Reaktionsgeschwindigkeit wird dadurch wesentlich gesteigert.

Ein Teil der homogenen Lösungen aus festen, flüssigen und/oder gasförmigen Stoffen kann in einem oder mehreren vor dem Düsenmischer angebrachten Mantelmischer/n hergestellt werden. Jeder Mantelmischer weist dabei einen zylinderförmigen Mischraum auf, durch den die homogene Flüssigkeit geleitet wird und es ist eine Vielzahl von symmetrisch um den Mischraum angeordneten Einlaufrohren zum Eintragen der zu lösenden zweiten Flüssigkeit oder des Gases in den Mantelmischer vorgesehen. Des weiteren können Mittel zum pulsartigen Eintragen der Flüssigkeit oder des Gases in den Mantelmischer vorgesehen sein, um den Durchmischungsgrad weiter zu verbessern.

Gemäß einer weiteren Lehre der Erfindung können der Vorrichtung zum Mischen und Reagieren Wärmeaustauscher vor- und nachgeschaltet werden, um den notwendigen Wärmeaustausch mit dem Misch- und Reaktionsraum zur Aufrechterhaltung der geforderten Misch- bzw. Reaktionstemperatur bei Mischvorgängen und Reaktionen mit Enthalpieänderungen zuverlässig sicherzustellen.

Besonders vorteilhaft ist es, wenn in einem Produktionsprozeß eine Mehrzahl erfindungsgemäßer Mischer in Strömungsrichtung hintereinander geschaltet angeordnet sind. Damit wird das Entmischen der heterogenen Gemische in Strömungsrichtung zuverlässig vermieden.

Eine weitere Lehre der Erfindung besteht in der Verwendung der vorgenannten Vorrichtung zum Mischen von wässrigen alkalischen Phenolat-, Bisphenolat-Lösungen bzw. anderen mehrwertigen Phenolat-Lösungen mit im Lösungsmittel gelösten festen, flüssigen und/oder gasförmigen Stoffen.

Eine weitere Lehre der Erfindung betrifft noch Diphenylcarbonat und Polycarbonat, jeweils hergestellt nach dem Phasengrenzflächenverfahren aus einem durch Mischen in der erfindungsgemäßen Vorrichtung hergestellten heterogenen Gemisch aus einer wässrigen alkalischen Phenolat- bzw. Bisphenolatlösung mit in Dichlormethan gelöstem gasförmigen oder flüssigen Phosgen, wobei das Gemisch einen sehr kleinen Restgehalt an Phenylpiperidylurethan von <20 ppm aufweist.

Schließlich ergibt sich aus der Erfindung, daß die Reaktorvolumina infolge intensiverer Vermischung und Reaktion deutlich kleiner ausfallen als beim Einsatz von Rührkesseln. Infolge geringeren hold-up stellt sich der stationäre Zustand relativ schnell ein. Das hat zur Folge, daß auch Zielprodukte mit gewünschten Eigenschaften und Qualität nach dem Anfahren innerhalb kürzester Zeit anfallen. Daraus resultiert weiterhin, daß unerwünschte Nebenprodukte, die es zu entsorgen gilt, in geringerer Menge anfallen.

Die Erfindung wird nachfolgend anhand eines Beispiels näher erläutert.

Zur Herstellung von Diphenylcarbonat mit herkömmlichen Mischern wird eine Kaskade aus vier Rührkesseln mit einem Gesamtvolumen von 23 m³ von einem wässrigen Reaktionsgemisch bei 30°C mit einem Durchsatz von 4.500 kg/h durchströmt, wobei in den ersten Reaktor kontinuierlich Phosgen und Dichlormethan eingespeist werden. Die wässrige Phenolatlösung wird ebenfalls kontinuierlich in einem dem ersten Rührkessel der Kaskade vorgeschalteten Mischkessel hergestellt.

Das Reaktionsgemisch wird nach dem vierten Rührkessel der Kaskade in einem Trennbehälter in zwei Phasen getrennt, die organische Phase gereinigt, anschließend das Lösungsmittel und schließlich das Diphenylcarbonat destilliert.

Dabei ergab sich eine Ausbeute von 92 % und eine Konzentration von Nebenprodukten gemäß der folgenden Aufstellung:

| | |
|---|---|
| Phenylpiperidylurethan | 13 bis 30 ppm |
| Niedrigsieder | 15 bis 25 ppm |
| Hochsieder | 0 bis 90 ppm |

Zum Vergleich ist nun mit gleichem Durchsatz das Reaktionsgemisch durch die erfindungsgemäße Vorrichtung gefördert worden, wobei im Mantelmischer die Lösung von Phosgen in Dichlormethan kontinuierlich hergestellt wurde. Die wässrige Phenolatlösung wurde kontinuierlich in einem Mischkessel gefertigt.

Die Reaktion zum Diphenylcarbonat lief in einem erfindungsgemäßen Düsenmischer ab, wobei die Aufarbeitung und Gewinnung des Diphenylcarbonats genau wie beim Verfahren mittels der Rührkesselkaskade erfolgte.

Hierbei konnte eine Ausbeute von 98 % Diphenylcarbonat erreicht werden. Die Konzentration der Nebenprodukte betrug dabei:

| | |
|---|---|
| Phenylpiperidylurethan | 11 bis 16 ppm |
| Niedrigsieder | 10 bis 25 ppm |
| Hochsieder | 0 bis 90 ppm |

Bei dem erfindungsgemäß hergestellten Diphenylcarbonat konnte der Anteil von Phenylpiperidylurethan sicher auf Werte unter 20 ppm reduziert werden, wodurch eine bessere Qualität des Diphenylcarbonats erzielt werden konnte.

Die erfindungsgemäße Vorrichtung wird schließlich anhand einer lediglich bevorzugte Ausführungsbeispiele darstellenden Zeichnung näher erläutert. In der Zeichnung zeigen:
- Fig. 1: einen erfindungsgemäßen Düsenmischer, geschnitten,
- Fig. 2: einen Mantelmischer, teilgeschnitten, und
- Fig. 3: eine bevorzugte Anordnung der Mischer aus Fig. 1 und 2 in schematischer Darstellung.

In Fig. 1 ist der Düsenmischer dargestellt, dessen zylindrischer Mittelraum zum Mischen zweier Lösungen dient.

Der im dargestellten Ausführungsbeispiel bevorzugte vierteilige Düsenmischer D enthält einen zylindrischen Raum 1, in den eine erste Lösung F₁ eintritt. Eine zweite Lösung F₂ strömt über den zylindrischen Raum 2 in eine mittlere zylindrische Kammer 3. Als Auslaß dient ein konischer Raum 4. Um die Mischintensität zu erhöhen und die Reaktion zu beschleunigen, besitzt die mittlere Kammer 3 einen kleineren Durchmesser als der zylindrische Raum 1 und der Übergang zwischen Raum 1 und Kammer 3 ist mit scharfen Kanten versehen. Mit Hilfe des sich konisch erweiternden Raums 4 des Düsenmischers D ist es möglich, den Druckverlust im System niedrig zu halten.

Zum Betrieb der erfindungsgmäßen Vorrichtung tritt die Flüssigkeit, z.B. die Lösung von Phosgen in Dichlormethan F₁ in die mittlere zylindrische Kammer 3 über den zylindrischen Raum 1 und die zweite Lösung, z.B. die Phenolatlösung F₂ über den zum Raum 1 senkrechten zylindrischen Raum 2 ein. Die zweite Lösung wird in die zylindrische Kammer 3 über Öffnungen 5 eingebracht und mit der senkrecht dazu strömenden Lösung aus dem Raum 1 gemischt und der Reaktion unterworfen. Die Öffnungen 5 befinden sich im dargestellten und somit bevorzugten Ausführungsbeispiel auf der zylindrischen Ummantelung der mittleren Kammer in einer Linie. Das Gemisch G verläßt nach Mischen und Reaktion den Düsenmischer D über den konischen Raum 4.

In Fig. 2 ist ein dem Düsenmischer D vorzuschaltender zylinderförmiger Mantelmischer M gezeigt. Der zylindrische Mischraum weist einen äußeren Ringraum auf und Einlaufrohre sind als Bohrungen in der Reaktorwandung ausgeführt. Bevorzugt laufen die Bohrungen in der Reaktorwandung unter einem flachen Winkel zur Strömungsrichtung des Reaktors. Als besonders vorteilhaft hat sich ein Winkel von 45° erwiesen. Der Mantelmischer weist einen zylinderförmigen Mischraum 6 auf, dessen Wandung mit einer Vielzahl von Bohrungen 7 versehen ist, von denen der besseren Übersicht wegen nur die ringförmig angeordneten Bohrungen 7 nahe des Eintrags E₁ mit Bezugszeichen versehen sind.

Die Bohrungen in der Mischerwandung sind ringförmig angeordnet, wobei zweckmäßigerweise die Bohrungen gleichmäßig über den Umfang eines jeden Rings verteilt angeordnet sind. Eine besonders gute Durchmischung ergibt sich dann, wenn auf jeden Ring acht Bohrungen angeordnet sind und die Bohrungen jeweils benachbarter Ringe in Strömungsrichtung um einen Winkel von 45° gegeneinander versetzt angeordnet sind.

Im dargestellten Ausführungsbeispiel sind über die Länge des Mantelmischers M ringartig gleichmäßig verteilte Bohrungsreihen, Ringe 7A, 7B und 7C, angeordnet, von denen der besseren Übersicht wegen wiederum nur die linken drei Ringe näher bezeichnet sind. Bevorzugt weist dabei jeder Ring 7A, 7B, 7C acht Bohrungen 7 auf und es sind jeweils die Öffnungen zweier benachbarter Ringe 7A, 7B bzw. 7B, 7C um 45° gegeneinander versetzt angeordnet. Auf diese Weise wird eine optimale Durchmischung im Inneren des Mischraums 6 des Mantelmischers M erreicht.

Zum Betrieb der erfindungsgemäßen Vorrichtung wird durch den Eintrag E₁ eine erste homogene Flüssigkeit, wie beispielsweise Dichlormethan in den Reaktorraum 6 des Mantelmischers M eingespeist.

Über einen Eintrag E₂ wird die zuzumischende zweite Komponente, wie beispielsweise gasförmiges oder flüssiges Phosgen, in einen den Mischraum 6 umgebenden Ringraum 8 geleitet und über die Bohrungen 7, vorzugsweise pulsartig, in die Flüssigkeit eingebracht. Wie im bevorzugten Ausführungsbeispiel dargestellt, sind die Bohrungen 7 unter einem Winkel von 45° zur Strömungsrichtung der Flüssigkeit angeordnet. Auf diese Weise läßt sich eine optimale Durchmischung von Flüssigkeit mit Gas oder einer weiteren Flüssigkeit erreichen. Die Lösung verläßt den Mantelmischer M durch den Austritt A₁.

Auch ist den Fig. 1 und 2 noch zu entnehmen, daß zur Kontrolle von Undichtigkeiten durch Phosgen der gesamte Düsenmischer D und Mantelmischer M mit einem nicht näher bezeichneten Ringraum versehen ist, der mit Stickstoff (N₂) beaufschlagt werden kann.

Schließlich ist aus Fig. 3 eine bevorzugte Anordnung der Mischer der erfindungsgemäßen Vorrichtung erkennbar, wobei dem Mantelmischer M ein erster Wärmetauscher WT₁ und dem Düsenmischer D ein zweiter Wärmetauscher WT₂ nachgeschaltet sind. Auf diese Weise wird die Aufrechterhaltung der erforderlichen Misch- und Reaktionstemperatur zuverlässig gewährleistet.

## Patentansprüche

1. Vorrichtung zum Mischen und Reagieren mehrphasiger gasförmiger und flüssiger Gemische, wobei homogen nicht mischbare flüssige homogene Lösungen mit homogenen Lösungen, in denen mehrere feste oder flüssige Stoffe bzw. mehrere Gase gelöst sind in intensiven Kontakt miteinander gebracht werden, **gekennzeichnet durch** einen Düsenmischer (D) als Mischer und Reaktor mit einem zylindrischen Raum (1) für den Eintritt der ersten Lösung, wenigstens einer gegenüber dem Raum (1) verjüngten zylindrischen Kammer (3), in der das Mischen und Reagieren von mindestens zwei Lösungen erfolgt, wobei der Übergang zwischen dem zylindrischen Raum (1) und der verjüngten zylindrischen Kammer (3) scharfe Kanten aufweist, einem zum Raum (1) senkrecht angeordneten zylindrischen Raum (2) für den Zulauf der zweiten Lösung, einem Raum (4) für den Austritt der gemischten und reagierten Lösungen aus dem Düsenmischer (D).

2. Vorrichtung nach Anspruch 1, **dadurch gekennzeichnet, dass** sich der Querschnitt des Raums (4) in Strömungsrichtung konisch erweitert.

3. Vorrichtung nach einem der Ansprüche 1 oder 2, **dadurch gekennzeichnet, dass** für den Eintritt der zweiten Lösung in die Kammer (3) eine Mehrzahl von im wesentlichen senkrecht zur Strömungsrichtung der ersten Lösung angeordnete Öffnungen (5) in der Wandung der Kammer (3) vorgesehen ist.

4. Vorrichtung nach Anspruch 3, **dadurch gekennzeichnet, dass** die Öffnungen (5) in der Innenwand der Kammer (3) gleichmäßig über den Umfang verteilt auf einer Linie angeordnet sind.

5. Vorrichtung nach Anspruch 4, **dadurch gekennzeichnet, dass** die Öffnungen (5) senkrecht zur Längsachse der Kammer (3) verlaufen.

6. Vorrichtung nach Anspruch 4, **dadurch gekennzeichnet, dass** die Öffnungen (5) unter einem beliebigen Winkel zur Längsachse der Kammer (3) verlaufen.

7. Vorrichtung nach einem der Ansprüche 1 bis 6, **dadurch gekennzeichnet, dass** dem Düsenmischer (D) wenigstens ein Mantelmischer (M) vorgeschaltet ist, in dem gasförmige oder flüssige Stoffe mit flüssigen Stoffen gemischt werden können.

8. Vorrichtung nach Anspruch 7, **dadurch gekennzeichnet, dass** der Mantelmischer (M) einen zylinderförmigen Mischraum (6) aufweist, durch den die homogene Flüssigkeit geleitet wird und dass eine Vielzahl von symmetrisch um den Mischraum angeordneten Einlaufrohren zum Eintragen der zu lösenden zweiten Flüssigkeit oder des Gases in den Mantelmischer (M) vorgesehen ist.

9. Vorrichtung nach Anspruch 8, **dadurch gekennzeichnet, dass** die Vorrichtung Mittel zum pulsartigen Eintragen der zu mischenden Komponenten aufweist.

10. Vorrichtung nach einem der Ansprüche 7 bis 9, **dadurch gekennzeichnet, dass** der zylindrische Mischraum (6) einen äußeren Ringraum (8) aufweist und dass die Einlaufrohre als Bohrungen (7) in der Reaktorwandung ausgeführt sind.

11. Vorrichtung nach Anspruch 10, **dadurch gekennzeichnet, dass** die Bohrungen (7) in der Wandung des Mischraums (6) ringförmig angeordnet sind.

12. Vorrichtung nach Anspruch 11, **dadurch gekennzeichnet, dass** die Bohrungen (7) gleichmäßig über den Umfang eines jeden Rings (7A, 7B, 7C) verteilt angeordnet sind.

13. Vorrichtung nach Anspruch 12, **dadurch gekennzeichnet, dass** die Bohrungen (7) jeweils benachbarter Ringe (7A, 7B bzw. 7B, 7C) in Strömungsrichtung gegeneinander versetzt angeordnet sind.

14. Vorrichtung nach Anspruch 13, **dadurch gekennzeichnet, dass** jeder Ring (7A, 7B, 7C) acht Bohrungen (7) aufweist und dass die Bohrungen (7) jeweils benachbarter Ringe (7A, 7B bzw. 7B, 7C) um 45° gegeneinander versetzt angeordnet sind.

15. Vorrichtung nach einem der Ansprüche 8 bis 14, **dadurch gekennzeichnet, dass** die Bohrungen (7) unter einem flachen Winkel zur Strömungsrichtung verlaufen.

16. Vorrichtung nach Anspruch 15, **dadurch gekennzeichnet, dass** der Winkel zwischen 30 und 60° beträgt.

17. Vorrichtung nach Anspruch 16, **dadurch gekennzeichnet, dass** der Winkel 45° beträgt.

18. Vorrichtung nach einem der Ansprüche 1 bis 17, **dadurch gekennzeichnet, dass** dem Düsenmischer (D) und ggf. dem Mantelmischer (M) Wärmetauscher (WT) vorund/oder nachgeschaltet sind.

19. Verwendung der Vorrichtung nach einem der Ansprüche 1 bis 18 zum Mischen von wässrigen alkalischen Phenolat-, Bisphenolat-Lösungen bzw. anderen mehrwertigen Phenolat-Lösungen mit im Lösungsmittel gelösten festen, flüssigen und/oder gasförmigen Stoffen.

20. Diphenylcarbonat, herstellbar nach dem Phasengrenzflächenverfahren aus einem durch Mischen in einer Vorrichtung nach einem der Ansprüche 1 bis 18 hergestellten heterogenen Gemisch aus einer wässrigen Phenolatlösung mit in Dichlormethan gelöstem gasförmigen oder flüssigen Phosgen, **gekennzeichnet durch** einen sehr kleinen Restgehalt an Phenylpiperidylurethan von kleiner 20 ppm.

21. Polycarbonat, herstellbar nach dem Phasengrenzflächenverfahren aus einem durch Mischen in einer Vorrichtung nach einem der Ansprüche 1 bis 18 hergestellten heterogenen Gemisch aus einer wässrigen alkalischen Bisphenolatlösung mit in Dichlormethan gelöstem gasförmigen oder flüssigen Phosgen, **gekennzeichnet durch** einen sehr kleinen Restgehalt an Phenylpiperidylurethan von kleiner 20 ppm.

## Claims

1. A device for mixing and reacting multiphase gaseous and liquid mixtures, wherein non homogeneously miscible liquid homogeneous solutions are brought into intensive contact with homogenous solutions in which two or more solid or liquid substances or two or more gases are dissolved, **characterised by** a nozzle mixer (D) as a mixer and reactor with a cylindrical space (1) for the entry of the first solution, at least one cylindrical chamber (3) tapering towards the space (1) in which chamber the mixing and reaction of at least two solutions takes place, wherein the transition between the cylindrical space (1) and the tapered cylindrical chamber (3) has sharp edges, a cylindrical space (2) arranged perpendicularly to the space (1) for the inflow of the second solution, and a space (4) for the outflow of the mixed and reacted solutions from the nozzle mixer (D).

2. A device according to claim 1, **characterised in that** the cross-section of the space (4) widens conically in the direction of flow.

3. A device according to either of claims 1 or 2, **characterised in that** a plurality of openings (5) arranged substantially perpendicularly to the direction of flow of the first solution is provided in the walls of the chamber (3) for the entry of the second solution into the chamber (3).

4. A device according to claim 3, **characterised in that** the openings (5) in the inner wall of the chamber (3) are arranged in a line and distributed uniformly over the circumference.

5. A device according to claim 4, **characterised in that** the openings (5) run perpendicularly to the longitudinal axis of the chamber (3).

6. A device according to claim 4, **characterised in that** the openings (5) run at any angle to the longitudinal axis of the chamber (3).

7. A device according to any one of claims 1 to 6, **characterised in that** at least one jacketed mixer (M) is arranged upstream of the nozzle mixer (D) in which gaseous or liquid substances may be mixed with liquid substances.

8. A device according to claim 7, **characterised in that** the jacketed mixer (M) has a cylindrical mixing space (6) through which the homogenous liquid is fed and **in that** a multiplicity of feed pipes arranged symmetrically around the mixing space is provided for introducing the second liquid to be dissolved or the gas into the jacketed mixer (M).

9. A device according to claim 8, **characterised in that** the device has means for the pulsed introduction of the components to be mixed.

10. A device according to any one of claims 7 to 9, **characterised in that** the cylindrical mixing space (6) has an outer annular space (8) and **in that** the feed pipes are executed as holes (7) in the reactor wall.

11. A device according to claim 10, **characterised in that** the holes (7) in the wall of the mixing space (6) are arranged in rings.

12. A device according to claim 11, **characterised in that** the holes (7) are distributed uniformly over the circumference of each ring (7A, 7B, 7C).

13. A device according to claim 12, **characterised in that** the holes (7) of adjacent rings in each case (7A, 7B and 7B, 7C respectively) are staggered in the direction of flow.

14. A device according to claim 13, **characterised in that** each ring (7A, 7B, 7C) has eight holes (7) and that the holes (7) of adjacent rings in each case (7A, 7B and 7B, 7C respectively) are staggered by 45°.

15. A device according to any one of claims 8 to 14, **characterised in that** the holes (7) run at a shallow angle to the direction of flow.

16. A device according to claim 15, **characterised in that** the angle is from 30° to 60°.

17. A device according to claim 16, **characterised in that** the angle is 45°.

18. A device according to any one of claims 1 to 17, **characterised in that** heat exchangers (WT) are arranged upstream and/or downstream of the nozzle mixer (D) and optionally the jacketed mixer (M).

19. Use of the device according to any one of claims 1 to 18 for mixing aqueous alkaline phenolate, bisphenolate solutions and other polyhydric phenolate solutions with solid, liquid and/or gaseous substances dissolved in the solvent.

20. A diphenyl carbonate which may be prepared by the interfacial method from a heterogeneous mixture, prepared by mixing in a device according to any one of claims 1 to 18, of an aqueous phenolate solution with gaseous or liquid phosgene dissolved in dichloromethane, **characterised by** a very small residual phenylpiperidyl urethane content of less than 20 ppm.

21. A polycarbonate which may be prepared by the interfacial method from a heterogeneous mixture, prepared by mixing in a device according to any one of claims 1 to 18, of an aqueous alkaline bisphenolate solution with gaseous or liquid phosgene dissolved in dichloromethane, **characterised by** a very small residual phenylpiperidyl urethane content of less than 20 ppm.

## Revendications

1. Dispositif permettant de mélanger et de faire réagir des mélanges gazeux ou liquides à plusieurs phases, des solutions liquides homogènes non miscibles étant mises en contact intensif avec des solutions homogènes dans lesquelles plusieurs substances solides ou liquides ou plusieurs gaz sont dissous, **caractérisé par** un éducteur (D) comme mélangeur et réacteur avec un espace cylindrique (1) pour l'entrée de la première solution, au moins une chambre cylindrique (3) rétrécie par rapport à l'espace cylindrique (1), dans laquelle ont lieu le mélange et la réaction d'au moins deux solutions, la transition entre l'espace cylindrique (1) et la chambre cylindrique rétrécie (3) présentant des arêtes vives, un espace cylindrique (2) disposé perpendiculairement à l'espace (1) pour l'arrivée de la deuxième solution, un espace (4) pour la sortie hors de l'éducteur (D) des solutions mélangées et ayant réagi.

2. Dispositif suivant la revendication 1, **caractérisé en ce que** la section de l'espace (4) s'élargit en forme de cône dans le sens de l'écoulement.

3. Dispositif suivant l'une des revendications 1 ou 2, **caractérisé en ce que** plusieurs ouvertures (5) disposées essentiellement perpendiculairement au sens de l'écoulement de la première solution sont prévues dans la paroi de la chambre (3) pour l'entrée de la deuxième solution dans la chambre (3).

4. Dispositif suivant la revendication 3, **caractérisé en ce que** les ouvertures (5) dans la paroi intérieure de la chambre (3) sont alignées régulièrement à la périphérie.

5. Dispositif suivant la revendication 4, **caractérisé en ce que** les ouvertures (5) s'étendent perpendiculairement à l'axe longitudinal de la chambre (3).

6. Dispositif suivant la revendication 4, **caractérisé en ce que** les ouvertures (5) forment un angle quelconque par rapport à l'axe longitudinal de la chambre (3).

7. Dispositif suivant l'une des revendications 1 à 6, **caractérisé en ce qu'**au moins un mélangeur à chemise (M) est placé en amont de l'éducteur (D), dans lequel des substances gazeuses ou liquides peuvent être mélangées avec des substances liquides.

8. Dispositif suivant la revendication 7, **caractérisé en ce que** le mélangeur à chemise (M) présente un espace de mélange cylindrique (6) à travers lequel le liquide homogène est envoyé et **en ce qu'**un grand nombre de tuyaux d'entrée sont disposés symétriquement autour de l'espace de mélange pour l'introduction dans le mélangeur à chemise (M) du deuxième liquide ou du gaz à dissoudre.

9. Dispositif suivant la revendication 8, **caractérisé en ce que** le dispositif présente des moyens pour l'introduction pulsée des composants à mélanger.

10. Dispositif suivant l'une des revendications 7 à 9, **caractérisé en ce que** l'espace de mélange cylindrique (6) présente un espace annulaire extérieur (8) et **en ce que** les tuyaux d'entrée sont réalisés sous la forme de trous (7) dans la paroi du réacteur.

11. Dispositif suivant la revendication 10, **caractérisé en ce que** les trous (7) sont disposés en forme d'anneau dans la paroi de l'espace de mélange (6).

12. Dispositif suivant la revendication 11, **caractérisé en ce que** les trous (7) sont répartis régulièrement à la périphérie de chaque anneau (7A, 7B, 7C).

13. Dispositif suivant la revendication 12, **caractérisé en ce que** les trous (7) d'anneaux adjacents respectifs (7A, 7B ou 7B, 7C) sont décalés l'un par rapport à l'autre dans le sens de l'écoulement.

14. Dispositif suivant la revendication 13, **caractérisé en ce que** chaque anneau (7A, 7B, 7C) présente huit trous (7) et **en ce que** les trous (7) d'anneaux adjacents (7A, 7B ou 7B, 7C) sont décalés de 45° l'un par rapport à l'autre.

15. Dispositif suivant l'une des revendications 8 à 14, **caractérisé en ce que** les trous (7) forment un angle plan par rapport au sens de l'écoulement.

16. Dispositif suivant la revendication 15, **caractérisé en ce que** l'angle est compris entre 30 et 60°.

17. Dispositif suivant la revendication 16, **caractérisé en ce que** l'angle est de 45°.

18. Dispositif suivant l'une des revendications 1 à 17, **caractérisé en ce qu'**un échangeur de chaleur (WT) est placé en amont et/ou en aval de l'éducteur (D) et le cas échéant du mélangeur à chemise (M).

19. Utilisation du dispositif suivant l'une des revendications 1 à 18 pour le mélange de solutions aqueuses alcalines de phénolate, bisphénolate ou d'autres solutions multivalentes de phénolate avec les substances solides, liquides et/ou gazeuses dissoutes dans le solvant.

20. Carbonate de diphényle, pouvant être fabriqué selon le procédé interfacial à partir d'un mélange hétérogène préparé dans un dispositif suivant l'une des revendications 1 à 18 d'une solution aqueuse de phénolate avec du phosgène gazeux ou liquide dissous dans le dichlorométhane, **caractérisé par** une très petite teneur résiduelle <20 ppm en phénylpipéridyluréthanne .

21. Polycarbonate, pouvant être fabriqué selon le procédé interfacial à partir d'un mélange hétérogène préparé dans un dispositif suivant l'une des revendications 1 à 18 d'une solution aqueuse alcaline de bisphénolate avec du phosgène gazeux ou liquide dissous dans le dichlorométhane, **caractérisé par** une très petite teneur résiduelle <20 ppm en phénylpipéridyluréthanne.
